# EUROPÄISCHE PATENTSCHRIFT

(11) **EP 2 271 553 B1**
(45) Veröffentlichungstag und Bekanntmachung des Hinweises auf die Patenterteilung: **10.04.2013**
(21) Anmeldenummer: 09735850.1
(22) Anmeldetag: 06.01.2009
(51) Int. Cl.: B65B 13/02, B65B 13/18, B65B 13/32, G01N 33/36, G01N 27/22

(54) **MOBILE UMREIFUNGSVORRICHTUNG**
MOBILE STRAPPING DEVICE
DISPOSITIF DE BANDEROLAGE MOBILE

(30) Priorität: 23.04.2008 CH 646082008
(43) Veröffentlichungstag der Anmeldung: 12.01.2011
(73) Patentinhaber: Orgapack GmbH, 8953 Dietikon (CH)
(72) Erfinder: NEESER, Mirco, CH-5408 Ennetbaden (CH); WIDMER, Roland, CH-5620 Bremgarten (CH); FINZO, Flavio, CH-5436 Würenlos (CH)
(74) Vertreter: Klein, Friedrich Jürgen
(86) Internationale Anmeldenummer: PCT/CH2009/000002
(87) Internationale Veröffentlichungsnummer: WO 2009/129634

(56) Entgegenhaltungen:
- EP-A- 0 999 133
- EP-A- 1 316 506
- EP-A- 1 413 519
- US-A- 4 313 779
- US-A1- 2005 279 198

## Beschreibung

Die Erfindung betrifft eine mobile Umreifungsvorrichtung zur Umreifung von Packgut mit einem Umreifungsband, die eine Spanneinrichtung zur Aufbringung einer Bandspannung auf eine Schlaufe eines Umreifungsbandes, sowie eine Reibschweisseinrichtung zur Erzeugung einer Reibschweissverbindung an zwei übereinander liegenden Bereichen der Schlaufe des Umreifungsbandes, und einen aufladbaren Energiespeicher zur Speicherung von Energie, insbesondere von elektrischer, mechanischer, elastischer oder potentieller Energie, die als Antriebsenergie zumindest für die Reibschweisseinrichtung zur Erzeugung einer Reibschweissverbindung freigebbar ist, aufweist.

Derartige Umreifungsvorrichtungen (bekannt z.B. aus US 4 313 779 A oder EP 1 413 519 A1) weisen eine Spanneinrichtung auf, mit der auf eine um das jeweilige Packgut gelegte Bandschlaufe eine ausreichend grosse Bandspannung aufgebracht werden kann. Mittels vorzugsweise einer Klemmeinrichtung der Umreifungsvorrichtung kann dann die Bandschlaufe für den nachfolgenden Verbindungsvorgang am Packgut fixiert werden. Der Verbindungsvorgang wird bei gattungsgemässen Umreifungsvorrichtungen mittels einer Reibschweisseinrichtung vorgenommen. Hierbei wird mit einem sich oszillierend bewegenden Reibschuh im Bereich zweier Enden der Bandschlaufe auf das Band gedrückt. Der Druck und die durch die Bewegung entstehende Wärme schmilzt das in der Regel Kunststoff aufweisende Band lokal für kurze Zeit auf. Hierdurch entsteht zwischen den beiden Bandlagen eine dauerhafte und höchstens mit grosser Kraft wieder zu lösende Verbindung zwischen den beiden Bandlagen.

Gattungsgemäße Umreifungsvorrichtungen sind für den mobilen Einsatz vorgesehen, bei dem die Geräte von einem Benutzer zum jeweiligen Einsatzort mitgeführt und dort nicht auf den Einsatz von extern zugeführter Versorgungsenergie angewiesen sein sollten. Die für den vorgesehenen Einsatz solcher Umreifungsgeräte erforderliche Energie zum Spannen eines Umreifungsbandes um beliebiges Packgut und zur Verschlusserzeugung wird bei vorbekannten Umreifungsgeräten in der Regel durch einen elektrischen Akkumulator oder durch Druckluft zur Verfügung gestellt. Mit dieser Energie wird die mittels der Spanneinrichtung auf das Band eingebrachte Bandspannung und ein Verschluss am Umreifungsband erzeugt. Gattungsgemässe Umreifungsvorrichtungen sind zudem dazu vorgesehen ausschliesslich verschweissbare Kunststoffbänder miteinander zu verbinden.

Bei mobilen Geräten ist ein geringes Gewicht von besonderer Bedeutung, um die Benutzer der Umreifungsvorrichtung beim Einsatz der Vorrichtung körperlich möglichst wenig zu belasten. Ebenso sollte aus ergonomischen Gründen eine möglichst gleichmäßige Verteilung des Gewichts auf die gesamte Umreifungsvorrichtung vorgesehen sein, insbesondere um eine Konzentration des Gewichts im Kopfbereich der Umreifungsvorrichtung zu vermeiden. Eine solche Konzentration führt zu ungünstigen Handhabungseigenschaften der Vorrichtung. Zudem wird stets eine möglichst ergonomische und bedienfreundliche Handhabung des Umreifungsgeräts angestrebt. Insbesondere sollte die Möglichkeit von Fehlbedienungen und Fehlfunktionen möglichst gering sein.

Der Erfindung liegt deshalb die Aufgabe zugrunde bei einer Umreifungsvorrichtung der eingangs genannten Art die Handhabungs- und Bedieneigenschaften der Umreifungsvorrichtung zu verbessern.

Diese Aufgabe wird bei einer gattungsgemässen mobilen Umreifungsvorrichtung erfindungsgemäß durch einen gemeinsamen Antrieb für die Spanneinrichtung zur Erzeugung einer Spannbewegung, sowie für die Reibschweisseinrichtung zur Erzeugung einer oszillierenden Reibschweissbewegung und für eine Überführungseinrichtung zur Erzeugung einer Überführungsbewegung der Reibschweisseinrichtung aus einer Ruheposition in eine Schweißposition, gelöst.

Erfindungsgemäss ist somit eine mobile Umreifungsvorrichtung mit einer motorisch angetriebenen Spanneinrichtung sowie Reibschweisseinrichtung vorgesehen. Um eine solche Umreifungsvorrichtung zumindest näherungsweise als handgeführten Umreifungsautomaten benutzten zu können weist diese zusätzlich eine ebenfalls motorisch angetriebene Überführungseinrichtung der Reibschweisseinrichtung auf. Um trotz des hohen Automatisierungsgrades der erfindungsgemässen Umreifungsvorrichtung in Bezug auf ein möglichst geringes Gewicht und zur Vermeidung einer Gewichtskonzentration im Kopfbereich der Vorrichtung, werden sämtliche dieser Funktionseinheiten der Umreifungsvorrichtung mit nur einem gemeinsamen Antrieb angetrieben.

Dieser nur eine Antrieb kann vorzugsweise als elektrischer Motor ausgestaltet sein, mit dessen Antriebsbewegung nacheinander die Spanneinrichtung und die Reibschweißeinrichtung antreibbar sind. In einer zweckmässigen Ausführungsform der Erfindung sind hierzu Mittel vorgesehen, mit denen entweder eine Wirkverbindung zwischen dem nur einen Antrieb und der Spanneinrichtung oder zwischen dem Antrieb und der Reibschweißeinrichtung erzeugbar ist, beispielsweise durch eine Drehrichtungsumkehr einer Motorwelle des Antriebs.

Mit diesem nur einen Motor wird nicht nur die Antriebsbewegung des Schweissvorgangs selbst sondern auch eine Bewegung der Reibschweisseinrichtung von einer Ruhelage hin zu einer Schweissposition erzeugt. In der Schweissposition liegt ein Schweisselement der Reibschweisseinrichtung auf den miteinander zu verschweissenden Bandlagen mit Druck auf und erzeugt durch eine oszillierende Bewegung an den Bandlagen eine Reibschweissverbindung. Hierbei ist das Schweisselement der Reibschweisseinrichtung in der Ruhelage vorzugsweise inaktiv und wird vorzugsweise erst mit Beginn einer Bewegung aus der Ruhelage heraus in Gang gesetzt.

Der Antrieb der tragbaren mobilen Umreifungsvorrichtung kann vorzugsweise ein einziger elektrischer Motor sein. Es hat sich gezeigt, dass der Motor mit Vorteil als bürstenloser Gleichstrommotor ausgebildet sein kann. Ein solcher Motor kann in einer Weise betrieben werden, bei der er bei unterschiedlichen Drehzahlen ein im wesentlichen konstantes Drehmoment abgibt.

Mit dem Einsatz eines bürstenlosen Gleichstrommotors als Antrieb für die Spanneinrichtung lassen sich weitere Vorteile erzielen. Hierdurch ist es nämlich möglich den Spannvorgang drehzahlabhängig zu steuern. Dies ermöglicht beispielsweise auch bei geringen Drehzahlen ein - im Vergleich zu bisher möglichen Drehmomenten - vergleichsweise hohes Drehmoment der Spanneinrichtung zur Verfügung zu stellen. Damit kann mit solchen mobilen Umreifungsvorrichtungen beispielsweise erstmals ein Band mit geringer Geschwindigkeit aber gegen Ende des Spannvorgangs trotzdem mit einer hohen Spannkraft um Packgut zu legen. Bei bisherigen Spanneinrichtungen musste zur Erzielung einer ausreichenden Bandspannung das Band zu Beginn des Spannvorgangs mit hoher Geschwindigkeit bewegt werden, damit gegen Ende des Spannvorgangs im Band die gewünschte Bandspannung erreicht werden kann. Das Band wird hierbei richtig gehend gegen das Packgut gepeitscht, was eine hohe Gefahr der Beschädigung des Packgutes in sich birgt. Damit kann auch empfindliches Packgut, mit nun deutlich geringerer Gefahr einer Beschädigung mit einem Band mit hoher Bandspannung umreift werden.

Des weiteren ermöglicht ein drehzahlabhängiger bzw. drehzahlgesteuerter Spannvorgang auch ein schnelles erstes Spannen, d.h. ein Spannen mit einer hohen Bandrückzugsgeschwindigkeit, dem ein zweiter Spannvorgang mit im Vergleich zum ersten Spannvorgang reduzierter Bandrückzugsgeschwindigkeit nachfolgt. Die Bandrückzugsgeschwindigkeiten lassen sich insbesondere bei solchen bürstenlosen Motoren aufgrund der Möglichkeit, die Drehzahl der Motorwelle als auch das Motordrehmoment in gewissen Bereichen unabhängig voneinander einzustellen, den bei beiden Spannvorgängen erforderlichen bzw. gewünschten Gegebenheiten anpassen. Mit der beschriebenen Aufteilung in einen ersten und zumindest einen zweiten Spannvorgang lassen sich besonders hohe Bandspannungen erreichen.

Mit Vorteil ist im Kraftfluß zwischen dem gemeinsamen Antrieb für die Reibschweißeinrichtung und für die Spanneinrichtung zumindest ein Planetengetriebe angeordnet. Mit diesem lässt sich unter anderem in Bezug auf das Gewicht der Umreifungsvorrichtung und deren Gewichtsverteilung eine besonders günstige Möglichkeit zur Bereitstellung der in der Regel erheblich unterschiedlichen erforderlichen Drehzahlen für die Spanneinrichtung und die Reibschweißeinrichtung erzeugen.

Der Automatisierungsgrad der erfindungsgemässen Umreifungsvorrichtung lässt sich in vorteilhafter Weise mit einer möglichst geringen Anzahl an hierfür erforderlichen Bauteilen dahingehend weiter verbessern, dass auch die Koordination zwischen der Überführungseinrichtung und der Reibschweisseinrichtung mittels des gleichen nur einen Antriebs erfolgt. Es kann daher vorgesehen sein, dass die Antriebsbewegung des Motors sowohl als Antriebsquelle der automatischen Überführungseinrichtung als auch zur Erzielung eines zumindest näherungsweise synchronen Beginns der oszillierenden Bewegung des Reibschweisselements und der Überführungsbewegung der Überführungseinrichtung genutzt wird. Hierzu kann eine Getriebeeinrichtung vorgesehen sein, welche die motorische Antriebsbewegung in unterschiedliche Unter- oder Übersetzungsverhältnisse transformiert und diese an zwei verschiedenen Stellen vorzugsweise gleichzeitig abgibt, nämlich an einer Stelle für die Reibschweisseinrichtung und an einer anderen Stelle für die Überführungseinrichtung

Die gemeinsame Getriebeeinrichtung der Reibschweisseinrichtung und ihrer Überführungseinrichtung kann mit Vorteil auf einem Freilauf angeordnet sein, der nur bei einer bestimmten Drehrichtung einer Antriebswelle des Motors die Antriebsbewegung an die Getriebeeinrichtung weitergibt. Vorzugsweise handelt es sich hierbei um eine andere Drehrichtung, als der Drehrichtung, mit der die Spanneinrichtung angetrieben wird. Es hat sich somit als günstig erwiesen, wenn - in Richtung der Weitergabe der Antriebsbewegung gesehen - erst hinter dem Freilauf eine Aufspaltung der Antriebsbewegung einerseits in Richtung zum Reibschweisselement der Reibschweisseinrichtung und andererseits zur Überführungseinrichtung erfolgt. Die Getriebeeinrichtung kann hierzu einen ersten Getriebeteil für die Reibschweisseinrichtung und einen zweiten Getriebeteil für die Überführungseinrichtung aufweisen, wobei die beiden Getriebeteile unterschiedliche Unter- bzw. Übersetzungen der Antriebsbewegung vornehmen.

Es hat sich hierbei als besonders vorteilhaft erwiesen, wenn im Antriebsstrang der Überführungseinrichtung als Bestandteil der Getriebeeinrichtung ein Getriebe vorgesehen ist, mit dem sich ein Untersetzungsverhältnis in einem Bereich von 100:1 bis 30:1, vorzugsweise von 40:1 bis 80:1 und besonders bevorzugt von 50:1 bis 70:1 erzielbar ist. Ein derartiges Untersetzungsverhältnis lässt sich mit Vorteil insbesondere durch ein Planetengetriebe, insbesondere ein mehrstufiges Planetengetriebe erzielen. Aber auch andere Getriebetypen können hierfür vorgesehen sein, beispielsweise Kegelradgetriebe.

Eine zweckmäßige Ausgestaltung der mit einem Planetengetriebe versehenen bevorzugten Ausführungsform der Erfindung kann eine Nockensteuerung aufweisen, mit der ein rotierender Nocken zum Ein- und vorzugsweise auch zum Ausschalten der Reibschweisseinrichtung genutzt wird. Hierbei kann vorgesehen sein, dass der Nocken durch mechanische Betätigung eine Bewegung der Reibschweisseinrichtung aus einer Ruheposition hin zu einer Schweissposition bewirkt.

Selbständige Bedeutung kann auch eine Ausbildung der Umreifungsvorrichtung haben, bei der ein Betätigungsmittel zur gemeinsamen Betätigung der Spanneinrichtung und der Reibschweisseinrichtung vorgesehen ist, durch das die Spanneinrichtung und die Reibschweisseinrichtung nacheinander in Gang setzbar sind. Hierbei ist bevorzugt, wenn bei der Umreifungsvorrichtung wahlweise entweder die Spanneinrichtung und die Reibschweisseinrichtung durch nur eine Betätigung des Betätigungsmittels zur aufeinanderfolgenden Ausführung ihrer Funktionen gemeinsam auslösbar sind oder aber die Spanneinrichtung und die Reibschweisseinrichtung getrennt voneinander betätigbar sind. Bei der gemeinsamen Auslösung wird also durch eine gemeinsame Auslösemanipulation, beispielsweise durch Drücken nur eines Schalters, zuerst die Spanneinrichtung in Gang gesetzt und nach Beendigung des Spannvorgangs und ohne weitere manuell vorzunehmende Manipulation an der Vorrichtung automatisiert der Schweissvorgang begonnen und durchgeführt. Bei der voneinander getrennten Betätigung kann der Benutzer hingegen die Zeitpunkte bestimmen, wann die Spannneinrichtung zum Einsatz kommt und in welchem zeitlichen Abstand hierzu durch eine separate Betätigung die Reibschweisseinrichtung unabhängig von der Spanneinrichtung in Gang gesetzt wird. Hierzu ist vorgesehen, dass für die Auslösung des Reibschweissvorgangs eine separate Betätigung eines Betätigungselements vorgesehen ist, die dann einen ebenfalls zumindest weitestgehend automatisierten ablaufend Schweissprozess ablaufen lässt.

In einer möglichen Weiterbildung der Erfindung kann zur Realisierung dieser beiden Modi ein einstellbares und betätigbares Schaltmittel vorgesehen sein, mit dem das Betätigungsmittel mit der gemeinsamen Auslösefunktion oder aber mit der Möglichkeit einer voneinander unabhängigen und separaten Betätigung der Spanneinrichtung und Reibschweisseinrichtung belegt werden kann.

Weitere bevorzugte Ausgestaltungen der Erfindung ergeben sich aus den Ansprüchen, der Beschreibung und der Zeichnung.

Die Erfindung wird anhand von in den Figuren rein schematisch dargestellten Ausführungsbeispielen näher erläutert, es zeigen:
- Fig. 1: eine perspektivische Darstellung einer erfindungsgemässen Umreifungs vorrichtung;
- Fig. 2: das Umreifungsgerät aus Fig. 1 ohne Gehäuse;
- Fig. 3: eine teilweise geschnittene Darstellung des Motors der Umreifungsvorrichtung aus Fig. 1 zusammen mit auf der Motorwelle angeordneten Komponenten;
- Fig. 4: eine stark schematisierte Darstellung des Motors zusammen mit seiner elektronischen Schaltung zur Kommutierung;
- Fig.5: eine perspektivische Teildarstellung des Antriebsstrangs des Umreifungsgeräts aus Fig. 1;
- Fig. 6: der Antriebsstrang aus Fig. 5 in einer Darstellung aus einer anderen Blickrichtung;
- Fig.7: eine Seitenansicht des Antriebsstrangs aus Fig. 5 mit der Schweißeinrichtung in einer Ruheposition;
- Fig.8: eine Seitenansicht des Antriebsstrangs aus Fig. 5 mit der Schweißeinrichtung in einer Position zwischen zwei Endpositionen;
- Fig.9: eine Seitenansicht des Antriebsstrangs aus Fig. 5 mit der Schweißeinrichtung in einer Schweissposition.
- Fig. 10: eine Seitenansicht auf die Spanneinrichtung des Umreifungsgerätes ohne Gehäuse, in der sich eine Spannwippe in einer Ruhestellung befindet;
- Fig. 11: eine Seitenansicht auf die Spanneinrichtung des Umreifungsgerätes ohne Gehäuse, in der sich eine Spannwippe in einer Spannstellung befindet;
- Fig. 12: die teilweise geschnitten dargestellte Spannwippe des Umreifungsgerätes aus Fig. 10 in einer Seitenansicht;
- Fig. 13: die Spannwippe aus Fig. 12 in einer Frontansicht;
- Fig. 14: ein Detail aus Fig. 12 gemäss der Linie C - C.

Das in den Fig. 1 und 2 gezeigte, ausschliesslich handbetätigte erfindungsgemässe Umreifungsgerät 1 weist ein Gehäuse 2 auf, das die Mechanik des Umreifungsgeräts umgibt und an dem ein Griff 3 zur Handhabung des Geräts ausgebildet ist. Das Umreifungsgerät ist ferner mit einer Grundplatte 4 versehen, deren Unterseite zur Anordnung auf einem zu verpackenden Gegenstand vorgesehen ist. Auf der Grundplatte 4 und am mit der Grundplatte verbundenen nicht näher dargestellten Träger des Umreifungsgeräts sind sämtliche Funktionseinheiten des Umreifungsgeräts 1 befestigt.

Mit dem Umreifungsgerät 1 kann eine in Fig. 1 nicht näher dargestellte Schlaufe eines Plastikbandes, beispielsweise aus Polypropylen (PP) oder Polyester (PET)), die zuvor um den zu verpackenden Gegenstand gelegt wurde, mittels einer Spanneinrichtung 6 des Umreifungsgeräts gespannt werden. Die Spanneinrichtung weist hierzu ein Spannrad 7 auf, mit der das Band für einen Spannvorgang erfasst werden kann. Das Spannrad 7 wirkt hierbei mit einer Wippe 8 zusammen, die mittels eines Wippenhebels 9 von einer Endposition mit Abstand zum Spannrad in eine zweite Endposition um eine Wippenschwenkachse 8a geschwenkt werden kann, in der die Wippe 8 gegen das Spannrad 7 gedrückt wird. Auch das sich zwischen dem Spannrad 7 und der Wippe 8 befindende Band wird hierbei gegen das Spannrad 7 gedrückt. Durch Rotation des Spannrades 7 ist es dann möglich, die Bandschlaufe mit einer für den Verpackungszweck ausreichend hohen Bandspannung zu versehen. Der Vorgang des Spannens und die hierzu in vorteilhafter Weise ausgebildete Wippe 8 wird nachfolgend noch näher erläutert.

Anschliessend kann an einer Stelle der Bandschlaufe, an der zwei Lagen des Bandes übereinander liegen, eine Verschweissung der beiden Lagen mittels der Reibschweisseinrichtung 8 des Umreifungsgeräts erfolgen. Die Bandschlaufe kann hierdurch dauerhaft verschlossen werden. Die Reibschweisseinrichtung 10 ist hierfür mit einem Schweissschuh 11 versehen, der durch mechanischen Druck auf das Umreifungsband und einer gleichzeitig erfolgenden oszillierenden Bewegung mit einer vorbestimmten Frequenz die beiden Lagen des Umreifungsbands anschmilzt. Die plastifizierten bzw. aufgeschmolzenen Bereiche fliessen ineinander und nach einer Abkühlung des Bandes entsteht dann eine Verbindung zwischen den beiden Bandlagen. Soweit erforderlich kann dann die Bandschlaufe von einer Vorratsrolle des Bandes mittels einer nicht näher dargestellten Schneideinrichtung des Umreifungsgerätes 1 abgetrennt werden.

Die Betätigung der Spanneinrichtung 6, der Zustellung der Reibschweisseinrichtung 10 mittels einer Überführungseinrichtung 19 (Fig. 6) der Reibschweisseinrichtung 10 als auch der Einsatz der Reibschweisseinrichtung an sich sowie die Betätigung der Schneideinrichtung erfolgen unter Einsatz lediglich eines gemeinsamen elektrischen Motors 14, der für diese Komponenten jeweils eine Antriebsbewegung zur Verfügung stellt. Zu dessen Stromversorgung ist am Umreifungsgerät ein austauschbarer und insbesondere zur Aufladung entnehmbarer Akkumulator 15 angeordnet. Eine Zuführung von anderer äusserer Hilfsenergie, wie beispielsweise Druckluft oder weitere Elektrizität, ist bei dem Umreifungsgerät gemäss den Fig. 1 und 2 nicht vorgesehen.

Vorliegend weist das tragbare mobile Umreifungsgerät 1 ein als Druckschalter ausgebildetes Betätigungselement 16 auf, das zur Inbetriebnahme des Motors vorgesehen ist. Für das Betätigungselement 16 können mittels eines Schalters 17 drei Modi eingestellt werden. Beim ersten Modus werden durch Betätigen des Betätigungselements 16, ohne dass weitere Aktivitäten eines Bedieners erforderlich sind, nacheinander und automatisiert sowohl die Spanneinrichtung 6 als auch.die Reibschweisseinrichtung 10 ausgelöst. Zur Einstellung des zweiten Modus wird der Schalter 17 in einen zweiten Schaltmodus umgeschaltet. In dem zweiten möglichen Modus wird dann durch Betätigen des Betätigungselements 16 nur die Spanneinrichtung 6 ausgelöst. Zur separaten Auslösung der Reibschweisseinrichtung 10 muss ein zweites Betätigungselement 18 vom Bediener betätigt werden. In alternativen Ausführungsformen kann auch vorgesehen sein, dass in diesem Modus zur Auslösung der Reibschweisseinrichtung das erste Betätigungselement 16 ein zweites Mal zu betätigen ist. Der dritte Modus ist eine Art Halbautomatik, bei der die Spanntaste 16 solange zu drücken ist, bis die in Stufen voreinstellbare Spannkraft bzw. Zugspannung im Band erreicht ist. Bei diesem Modus ist es möglich, den Spannprozess durch Loslassen der Spanntaste 16 zu unterbrechen, beispielsweise um am Umreifungsgut unter das Umreifungsband Kantenschützer anzubringen. Durch Drücken der Spanntaste kann der Spannprozess dann wieder fortgesetzt werden. Dieser dritte Modus kann sowohl mit einem separat auszulösenden als auch mit sich einem automatisch anschliessenden Reibschweissvorgang kombiniert werden.

Auf einer in Fig. 3 dargestellten Motorwelle 27 des als bürstenloser, genuteter Innenläufer-Gleichstrommotor 14 ausgebildeten Motors ist eine Getriebeeinrichtung 13 angeordnet. Im hier gezeigten Ausführungsbeispiel wird ein Motor der Fa. Maxon Motor AG, Brünigstrasse 20, 6072 Sachseln, vom Typ EC140 eingesetzt. Der bürstenlose Gleichstrommotor 14 kann in beiden Drehrichtungen betrieben werden, wobei eine Drehrichtung als Antriebsbewegung der Spanneinrichtung 6 und die andere Drehrichtung als Antriebsbewegung der Schweisseinrichtung 10 benutzt wird.

Der in Fig. 4 rein schematisch gezeigte bürstenlose Gleichstrommotor 14 ist mit einem genuteten Innenläufer (Rotor) 20 mit drei Hall-Sensoren HS1, HS2, HS3, ausgebildet. Dieser EC-Motor (elektronisch kommutierter Motor) weist in seinem Rotor 20 einen Permanentmagneten auf und ist mit einer elektronischen Steuerung 22 versehen, die zur elektronischen Kommutierung im Stator 24 vorgesehen ist. Die elektronische Steuerung 22 ermittelt über die Hall-Sensoren HS1, HS2, HS3, die im Ausführungsbeispiel auch die Funktion von Lagesensoren übernehmen, die jeweilige momentane Position des Rotors 20 und schaltet das elektrische Magnetfeld in den Wicklungen des Stators 24. Es können somit die Phasen (Phase 1, Phase 2, Phase 3) in Abhängigkeit von der Lage des Rotors 20 geschaltet werden, um eine Drehbewegung des Rotors in eine bestimmte Drehrichtung, mit einer vorbestimmbaren variablen Drehzahl und Drehmoment zu bewirken. Im vorliegenden Fall wird ein sogenannter "1 Quadrant Motorantriebsverstärker" eingesetzt, welcher dem Motor die Spannung, sowie Spitzen- und Dauerstrom zur Verfügung stellt und diese regelt. Der Stromfluss für nicht näher dargestellte Spulenstränge des Stators 24 wird über eine Brückenschaltung 25 (MOSFET Transistoren) geregelt, d.h. kommutiert. Ferner ist ein nicht weiter dargestellter Temperatursensor am Motor vorgesehen. Es können so Drehrichtung, Drehgeschwindigkeit, Strombegrenzung und die Temperatur überwacht und gesteuert werden. Die Kommutierung ist als eigener Printbauteil aufgebaut und im Umreifungsgerät separat vom Motor untergebracht.

Die Stromversorgung wird durch den als Lithium-Ionen Akku ausgebildeten Akkumulator 15 sichergestellt. Derartige Akkus basieren auf mehreren eigenständigen Lithium-Ionen Zellen, in denen jeweils zumindest im wesentlichen separat voneinander chemische Prozesse zur Erzeugung eines Potentialunterschieds zwischen zwei Pole der jeweiligen Zelle ablaufen. Im Ausführungsbeispiel handelt es sich um einen Lithium-Ionen Akku des Herstellers Robert Bosch GmbH, D-70745 Leinfelden-Echterdingen. Der Akku des Ausführungsbeispiels weist acht Zellen auf und hat eine Kapazität von 2,6 Amperestunden.Als aktives Material bzw. als negative Elektrode des Lithium-Ionen Akkumulators ist Graphit vorgesehen. Die positive Elektrode des Akkumulators weist oftmals Lithium-Metalloxide auf, insbesondere in Form von Schichtstrukturen. Als Elektrolyt werden üblicherweise wasserfreie Salze, wie Lithium-Hexafluorphosphat oder Polymere verwendet. Die von einem konventionellen Lithium-Ionen Akku abgegebene Spannung beträgt üblicherweise 3,6 Volt. Die Energiedichte solcher Akkumulatoren beträgt etwa 100 Wh/kg - 120 Wh/kg.

Die Getriebeeinrichtung 13 weist einen auf der motorseitigen Antriebswelle angeordneten Freilauf 36 auf, auf dem ein Sonnenrad 35 einer ersten Planetengetriebestufe angeordnet ist. Der Freilauf 36 gibt nur bei einer der beiden möglichen Drehrichtungen des Antriebs die Drehbewegung an das Sonnenrad 35 weiter. Das Sonnenrad 35 kämmt mit drei Planentenrädern 37, die in an sich bekannter Weise in Eingriff mit einem feststehenden Hohlrad 38 stehen. Jedes der Planetenräder 37 ist wiederum auf einer jeweils ihm zugeordneten Welle 39 angeordnet, die jeweils einstückig mit einem Abtriebsrad 40 verbunden ist. Die Rotation der Planetenräder 37 um die Motorwelle 27 ergibt eine Drehbewegung des Abtriebsrades 40 um die Motorwelle 27 und bestimmt eine Drehgeschwindigkeit dieser Drehbewegung des Abtriebsrades 40. Neben dem Sonnenrad 35 befindet sich auch das Abtriebsrad 40 auf dem Freilauf 36 und ist damit ebenfalls auf der Motorwelle gelagert. Dieser Freilauf 36 führt dazu, daß sich sowohl das Sonnenrad 35 als auch das Abtriebsrad 40 nur bei einer Drehrichtung der Rotationsbewegung der Motorwelle 27 mitdrehen. Der Freilauf 29 kann beispielsweise vom Typ INA HFL0615 sein, wie er vom Unternehmen Schaeffler KG, D-91074 Herzogenaurach angeboten wird.

Die Getriebeeinrichtung 13 weist auf der motorseitigen Ausgangswelle 27 ferner ein zu einer zweiten Planetengetriebestufe gehörendes verzahntes Sonnenrad 28 auf, durch dessen Ausnehmung zwar die Welle 27 durchgeführt ist, hierbei die Welle 27 jedoch nicht mit dem Sonnenrad 28 verbunden ist. Das Sonnenrad ist an einer Scheibe 34 befestigt, die wiederum mit den Planetenrädern 37 verbunden ist. Die Rotationsbewegung der Planetenräder 37 um die motorseitige Ausgangswelle 27 wird somit auf die Scheibe 34 übertragen, die wiederum ihre Rotationsbewegung drehzahlidentisch auf das Sonnenrad 28 überträgt. Das Sonnenrad 28 kämmt mit mehreren Planetenrädern, nämlich drei, jeweils auf einer parallel zur Motorwelle 27 verlaufenden Welle 30 angeordnetem Zahnrädern 31. Die Wellen 30 der drei Zahnräder 31 sind ortsfest angeordnet, d.h. sie rotieren nicht um die Motorwelle 27. Die drei Zahnräder 31 sind wiederum mit einem Innenverzahnten Zahnkranz in Eingriff, der auf seiner Aussenseite einen Nocken 32 aufweist und nachfolgend als Nockenrad 33 bezeichnet wird. Das Sonnenrad 28, die drei Zahnräder 31 sowie das Nockenrad 33 sind Bestandteile der zweiten Planetengetriebestufe. Die beim Planetengetriebe eingangsseitige Rotationsbewegegung der Welle 27 sowie die Rotationsbewegung des Nockenrads 33 stehen in einem Verhältnis von 60:1, d.h. durch das zweistufige Planetengetriebe findet eine 60-fache Untersetzung statt.

Am Ende der Motorwelle 27 ist zudem auf einem zweiten Freilauf 42 ein Kegelrad 43 angeordnet, das mit einem nicht näher dargestellten zweiten Kegelrad in Eingriff steht. Dieser Freilauf 42 überträgt ebenfalls nur bei einer Drehrichtung der Motorwelle 27 die Drehbewegung. Die Drehrichtung, bei denen der Freilauf 36 des Sonnenrads 35 und der Freilauf 42 die Rotationsbewegung der Motorwelle 27 übertragen sind zueinander entgegensetzt. Dies bedeutet, bei der einen Drehrichtung dreht nur der Freilauf 36 und bei der anderen Drehrichtung nur der Freilauf 42 mit.

Das zweite Kegelrad ist an einem Ende einer nicht näher dargestellten Spannwelle angeordnet, die an ihrem anderen Ende ein weiteres Planetenradgetriebe 46 trägt (Fig. 2). Die Antriebsbewegung des Elektromotors in einer bestimmten Drehrichtung wird somit die beiden Kegelräder 43 an die Spannwelle übertragen. Über ein Sonnenrad 47 sowie drei Planetenrädern 48 wird hierdurch das als innenverzahntes Hohlrad ausgebildete Spannrad 49 der Spanneinrichtung 6 in Rotation versetzt. Das an seiner Aussenfläche mit einer Oberflächenstruktur versehene Spannrad 7 nimmt bei seiner Rotationsbewegung das jeweilige Umreifungsband durch einen Reibschluss mit, wodurch auf die Bandschlaufe die vorgesehene Bandspannung aufgebracht wird.

Das Abtriebsrad 40 ist im Bereich seiner äußeren Umfangsfläche als Zahnrad ausgebildet auf dem ein Zahnriemen 50 eines Hülltriebes angeordnet ist (Fig. 5 und Fig. 6). Der Zahnriemen 50 umschlingt zudem ein gegenüber dem Abtriebsrad 40 im Durchmesser kleineres Ritzel 51, dessen Welle einen Exzenterantrieb 52 für eine oszillierende hin- und her Bewegung des Schweissschuhs 53 antreibt. Anstelle eines Zahnriemenantriebs könnte auch jede andere Form von Hülltrieben vorgesehen sein, beispielsweise ein Keilriemen- oder Kettenantrieb. Der Exzenterantrieb 52 weist eine Exzenterwelle 54 auf, auf der ein Exzenter 55 angeordnet ist, auf dem wiederum ein Schweissschuharm 56 mit einer kreisrunden Ausnehmung sitzt. Die exzentrische Rotationsbewegung des Exzenters 55 um die Rotationsachse 57 der Exzenterwelle 54 führt zu einer translatorischen oszillierenden Hin- und Herbewegung des Schweissschuhs 53. Sowohl der Exzenterantrieb 52 als auch der Schweissschuh 53 selbst können auch in jeder anderen an sich vorbekannten Weise ausgebildet sein.

Die Schweisseinrichtung ist ferner mit einer Kniehebeleinrichtung 60 versehen, mittels der die Schweisseinrichtung von einer Ruheposition (Fig. 7) in eine Schweissposition (Fig. 9) überführt werden kann. Die Kniehebeleinrichtung 60 ist am Schweissschuharm 56 befestigt und hierbei mit einem am Schweissschuharm 56 schwenkbar angelenkten längeren Kniehebel 61 versehen. Die Kniehebeleinrichtung 60 ist ferner mit einem um eine Schwenkachse 62 schwenkbar angelenkten Schwenkelement 63 versehen, das in der Kniehebeleinrichtung 60 als kürzerer Kniehebel fungiert. Die Schwenkachse 62 des Schwenkelements 63 verläuft hierbei parallel zu den Achsen der Motorwelle 27 und der Exzenterwelle 57.

Die Schwenkbewegung wird mittels des Nockens 32 des Nockenrads 33 in Gang gesetzt, der bei der Drehbewegung im Gegenuhrzeigersinn - bezogen auf die Darstellungen der Fig. 7 bis 9 - des Nockenrades 33 unter das Schwenkelement 63 gelangt (Fig. 8). Eine rampenartig ansteigende Fläche 32a des Nockens 32 berührt hierbei ein in das Schwenkelement 63 eingesetztes Kontaktelement 64. Das Schwenkelement 63 wird hierdurch im Uhrzeigersinn um seine Schwenkachse 62 gedreht. Im Bereich einer konkaven Ausnehmung des Schwenkelements 63 ist eine nach dem Prinzip "Kolben-Zylinder" zweiteilige längsveränderliche Kniehebelstange des Kniehebels 61 um eine Schwenkachse 69 schwenkbar angeordnet. Letzterer ist zudem an einer als weitere Schwenkachse 65 ausgebildeten Anlenkstelle 65 des Schweissschuharms 56 in der Nähe zum Schweißschuh 53 und mit Abstand zur Schwenkachse 57 des Schweissschuharms 56 drehbar angelenkt. Zwischen den beiden Enden der längsveränderlichen Kniehebelstange ist auf dieser eine Druckfeder 67 angeordnet, durch die der Kniehebel 61 sowohl gegen den Schweissschuharm 56 als auch gegen das Schwenkelement 63 gedrückt wird. Das Schwenkelement 63 ist somit in Bezug auf seine Schwenkbewegungen mit dem Kniehebel 61 und dem Schweissschuharm 56 wirkverbunden.

Wie in den Darstellungen der Fig. 7 und 9 zu entnehmen ist, befindet sich in der Ruheposition eine durch den Kniehebel 61 verlaufende (imaginäre) Verbindungslinie 68 der beiden Anlenkstellen des Kniehebels 61 zwischen der Schwenkachse 62 des Schwenkelements 63 und dem Nockenrad 33, also auf der einen Seite der Schwenkachse 62. Durch Betätigen des Nockenrads 33 wird das Schwenkelement 63 - in Bezug auf die Darstellungen der Fig. 7 bis 9 - in Uhrzeigerrichtung gedreht. Hierbei wird der Kniehebel 61 vom Schwenkelement 63 mit genommen. In Fig. 8 ist eine Zwischenposition des Kniehebels 61 gezeigt, in der die Verbindungslinie 68 der Anlenkstellen 65, 69 die Schwenkachse 62 des Schwenkelements 63 schneidet. In der in Fig. 9 gezeigten Endposition der Bewegung (Schweissposition) befindet sich der Kniehebel 61 mit seiner Verbindungslinie 68 dann in Bezug auf das Nockenrad 33 und der Ruheposition auf der anderen Seite der Schwenkachse 62 des Schwenkelements 63. Bei dieser Bewegung wird der Schweissschuharm 56 durch den Kniehebel 61 von seiner Ruheposition durch Drehung um die Schwenkachse 57 in die Schweissposition überführt. In letzterer, drückt die Druckfeder 67 das Schwenkelement 63 gegen einen nicht näher dargestellten Anschlag und den Schweissschuh 53 auf die beiden miteinander zu verschweissenden Bandlagen. Der Kniehebel 61 und damit auch der Schweissschuharm 56 befindet sich somit in einer stabilen Schweissposition.

Die in der Darstellung von Fig. 6 und 9 im Gegenuhrzeigersinn verlaufende Antriebsbewegung des Elektromotors, wird vom Zahnriemen 50 auf den nun durch die Kniehebeleinrichtung 60 in die Schweissposition überführten Schweissschuh 53 übertragen, der auf die beiden Bandlagen gedrückt und sich in einer oszillierenden Bewegung hin- und her bewegt. Die Schweisszeit zur Erzeugung einer Reibschweissverbindung wird hierbei dadurch bestimmt, dass die einstellbare Anzahl der Umdrehungen des Nockenrads 33 ab dem Zeitpunkt mitgezählt wird, ab dem der Nocken 32 das Kontaktelement 64 betätigt. Hierzu wird die Anzahl der Umdrehungen der Welle 27 des bürstenlosen Gleichstrommotors 14 mitgezählt, um die Position des Nockenrads 33 zu bestimmen, ab dem der Motor 14 abgestellt und damit der Schweissprozess beendet werden soll. Hierbei soll vermieden werden, dass beim Abstellen des Motors 14 der Nocken 32 unter dem Kontaktelement 64 stehen bleibt. Für das Abstellen des Motors 14 sind deshalb nur Relativpositionen des Nockens 32 gegenüber dem Schwenkelement 63 vorgesehen, bei denen der Nocken 32 sich nicht unterhalb des Schwenkelements befindet. Dies stellt sicher, dass der Schweissschuharm 56 von der Schweissposition wieder zurück in die Ruheposition (Fig. 7) schwenken kann. Hierdurch wird insbesondere eine Position des Nockens 32 vermieden, bei der der Nocken 32 den Kniehebel 61 in einer Totpunktlage anordnen würde, d.h. in einer Position in welcher die Verbindungslinie 68 der beiden Anlenkstellen die Schwenkachse 62 des Schwenkelements 63 - wie in Fig. 8 dargestellt - schneidet. Da eine solche Position vermieden wird, kann nun mittels einer Betätigung des Wippenhebels die Wippe (Fig. 2) vom Spannrad 7 gelöst und hierbei zudem der Kniehebel 61 in Richtung auf das Nockenrad 33 in die in Fig. 7 gezeigte Position geschwenkt werden. Nachdem die Bandschlaufe aus dem Umreifungsgerät entnommen ist, ist letzteres für einen weiteren Umreifungsvorgang bereit.

Die beschriebenen nacheinander ablaufenden Vorgänge "Spannen" und "Verschweissen" können in einem Schaltzustand des Betätigungselements 16 gemeinsam ausgelöst werden. Hierzu ist das Betätigungselement 16 einmal zu betätigen, wodurch der Elektromotor 14 zuerst in der ersten Drehrichtung läuft und hierbei (ausschliesslich) die Spanneinrichtung 6 angetrieben wird. Die auf das jeweilige Band aufzubringende Bandspannung kann am Umreifungsgerät vorzugsweise mittels einer Drucktaste in neun Stufen, die neun unterschiedlichen Bandspannungswerten entsprechen, eingestellt werden. Alternativ hierzu könnte auch eine stufenlose Einstellung der Bandspannung vorgesehen sein. Da der Motorstrom vom Drehmoment des Spannrades 7 und dieses wiederum von der momentanen Bandspannung abhängig ist, kann die aufzubringenden Bandspannung in Form eines Grenzwertes des Motorstroms über Drucktasten in neun Stufen an der Regelelektronik des Umreifungsgeräts eingestellt werden.

Nach Erreichen eines einstellbaren und damit vorbestimmbaren Grenzwertes für den Motorstrom bzw. für die Bandspannung, wird der Motor 14 von seiner Steuerung 22 abgestellt. Unmittelbar darauf wird der Motor von der Steuerung 22 in nun umgekehrter Drehrichtung betrieben. Hierdurch wird in der zuvor beschriebenen Weise der Schweissschuh 53 auf die beiden übereinander liegenden Bandlagen abgesenkt und die oszillierende Bewegung des Schweissschuhs zur Erzeugung der Reibschweissverbindung ausgeführt.

Durch Betätigen des Schalters 17 kann das Betätigungselement 16 nur mit der Funktion der Auslösung der Spanneinrichtung belegt werden. Ist eine solche Einstellung vorgenommen, wird durch Betätigen des Betätigungselements nur die Spanneinrichtung in Betrieb genommen und nach Erreichen der voreingestellten Bandspannung wieder abgestellt. Um den Reibschweissvorgang auszulösen muss das zweite Betätigungselement 18 betätigt werden. Bis auf die separate Auslösung ist die Funktion der Reibschweissseinrichtung jedoch identisch mit dem anderen Modus des ersten Betätigungselements.

Wie bereits zuvor erläutert wurde, kann die Wippe 8 durch Betätigung des in den Fig. 2, 10, 11 dargestellten Wippenhebels 9 Schwenkbewegungen um die Wippenachse 8a ausführen. Die Wippe wird hierzu mittels einer hinter dem Spannrad 7 und deshalb in Fig. 2 nicht erkennbaren, drehbaren Nockenscheibe bewegt. Über den Wippenhebel 9 kann die Nockenscheibe eine Drehbewegung von ca. 30° ausführen und die Wippe 8 bzw. Spannplatte 12 relativ zum Spannrad 7 bewegen, was ein Einlegen des Bandes in das Umreifungsgerät bzw. zwischen das Spannrad 7 und Spannplatte 12 ermöglicht.

Hierdurch kann auch die im Bereich des freien Endes der Wippe an letzterer angeordnete verzahnte Spannplatte 12 von einer in Fig, 10 gezeigten Ruhestellung in eine aus Fig. 11 hervorgehende Spannstellung und wieder zurück geschwenkt werden. In der Ruhestellung weist die Spannplatte 12 einen ausreichend grossen Abstand zum Spannrad 7 auf, damit ein Umreifungsband zwischen das Spannrad und die Spannplatte zweilagig angeordnet werden kann, wie dies für die Bildung eines Verschlusses an einer Bandschlaufe erforderlich ist. In der Spannstellung wird die Spannplatte 12 in an sich bekannter Weise beispielsweise mittels einer auf die Wippe wirkenden Federkraft, gegen das Spannrad 7 gedrückt, wobei anders als in Fig. 11 dargestellt, bei einem Umreifungsvorgang sich das zweilagige Band zwischen der Spannplatte und dem Spannrad befindet und somit zwischen den beiden letztgenannten kein Kontakt stattfinden sollte. Die dem Spannrad 7 zugewandte verzahnte Oberfläche 12a (Spannfläche) ist konkav gekrümmt, wobei der Krümmungsradius dem Radius des Spannrades 7 entspricht, oder geringfügig grösser ist.

Wie insbesondere in den Fig. 10 und 11 sowie in der Detaildarstellungen der Fig. 12 - 14 zu erkennen ist, ist die verzahnte Spannplatte 12 in einer nutenförmigen Ausnehmung 71 der Wippe angeordnet. Die Länge - in Bezug auf die Bandverlaufsrichtung - der Ausnehmung 71 ist grösser als die Länge der Spannplatte 12. Zudem ist die Spannplatte 12 mit einer konvex gekrümmten Kontaktfläche 12b versehen, mit der sie in der Ausnehmung 71 der Wippe 8 auf einer ebenen Auflagefläche 72 gelagert ist. Wie sich insbesondere aus den Fig. 11 und 12 ergibt, verläuft die konvexe Krümmung in eine Richtung parallel zur Bandverlaufsrichtung 70, während die Kontaktfläche 12b quer zu dieser Richtung eben ausgebildet ist (Fig. 13). Aufgrund dieser Ausgestaltung ist die Spannplatte 12 in der Lage in Bandverlaufsrichtung 70 relativ zur Wippe 8 und zum Spannrad 7 Kippbewegungen auszuführen. Des Weiteren ist die Spannplatte 12 mit einer von unten durch die Wippe durchgeführten Schraube 73 an der Wippe 8 befestigt. Die Schraube befindet sich hierzu in einem Langloch 74 der Wippe, deren Längserstreckung parallel zum Bandverlauf 70 in der Umreifungsvorrichtung verläuft. Die Spannplatte 12 ist hierdurch neben der Verkippbarkeit zusätzlich auch noch längsverschieblich an der Wippe 8 angeordnet.

Bei einem Spannvorgang wird zunächst die Spannwippe 8 aus der Ruhestellung (Fig. 10) in die Spannstellung (Fig. 11) überführt. In der Spannstellung drückt die federkraftbelastete Wippe 8 die Spannplatte 12 in Richtung auf das Spannrad und klemmt hierbei beide Bandlagen zwischen dem Spannrad 7 und der Spannplatte 12 ein. Aufgrund unterschiedlicher Banddicken können sich hierbei unterschiedliche Abstände der Spannplatte 12 von der Umfangsfläche 7a des Spannrades 7 ergeben. Dies hat nicht nur unterschiedliche Schwenkpositionen der Wippe 8 zur Folge, sondern auch unterschiedliche Position der Spannplatte 12 in Bezug auf die Umfangsrichtung des Spannrades 7. Um dennoch gleichmässige Anpressverhältnisse zu erzielen richtet sich die Spannplatte 12 beim Anpressvorgang an das Band durch eine Längsbewegung in der Ausnehmung 71 sowie eine Kippbewegung über die Kontaktfläche 12b auf der Auflagefläche 72 selbständig so aus, dass die Spannplatte 12 über ihre gesamte Länge möglichst gleichmässigen Druck auf das Umreifungsband ausübt. Wird nun das Spannrad 7 eingeschaltet, hält die Verzahnung der Spannplatte 12 die untere Bandlage fest, während das Spannrad 7 mit seiner verzahnten Umfangsfläche 7a die obere Bandlage erfasst. Die Rotationsbewegung des Spannrades 7 sowie der geringere Reibungskoeffizient zwischen den beiden Bandlagen führt dann dazu, dass das Spannrad die obere Bandlage zurückzieht und somit die Spannung in der Bandschlaufe bis zum gewünschten Zugspannungswert erhöht.

### Bezugszeichenliste

- 1: Umreifungsgerät 1
- 2: Gehäuse
- 3: Griff
- 4: Grundplatte
- 6: Spanneinrichtung
- 7: Spannrad
- 7a: Umfangsfläche
- 8: Wippe
- 8a: Wippenschwenkachse
- 9: Wippenhebel
- 10: Reibschweisseinrichtung
- 11: Schweissschuh
- 12: Spannplatte
- 12a: Spannfläche
- 12b: Kontaktfläche
- 13: Getriebeeinrichtung
- 14: elektrischer Gleichstrommotor
- 15: Akkumulator
- 16: Betätigungselement
- 17: Schalter
- 18: Betätigungselement
- 19: Überführungseinrichtung
- 20: Rotor
- HS1: Hallsensor
- HS2: Hallsensor
- HS3: Hallsensor
- 22: elektronische Steuerung
- 24: Stator
- 25: Brückenschaltung
- 27: motorseitige Ausgangswelle
- 28: Sonnenrad

- 30: Welle
- 31: Zahnrad
- 32: Nocken
- 32a: Fläche
- 33: Nockenrad
- 35: Sonnenrad
- 36: Freilauf
- 37: Planetenrad
- 38: Hohlrad
- 39: Welle
- 40: Abtriebsrad
- 42: Freilauf
- 43: Kegelrad
- 46: Planetenradgetriebe
- 47: Sonnenrad
- 48: Planetenrad
- 49: Spannrad
- 50: Zahnriemen
- 51: Ritzel
- 52: Exzenterantrieb
- 53: Schweissschuh
- 54: Exzenterwelle
- 55: Exzenter
- 56: Schweissschuharm
- 57: Rotationsachse Exzenterwelle
- 60: Kniehebeleinrichtung
- 61: längerer Kniehebel
- 62: Schwenkachse
- 63: Schwenkelement
- 64: Kontaktelement
- 65: Schwenkachse

- 66: Schwenkachse
- 67: Druckfeder
- 68: Verbindungslinie
- 69: Schwenkachse
- 70: Bandverlaufsrichtung
- 71: Ausnehmung

- 72: Auflagefläche
- 73: Schraube
- 74: Langloch

## Patentansprüche

1. Mobile Umreifungsvorrichtung (1) zur Umreifung von Packgut mit einem Umreifungsband, die
eine Spanneinrichtung (6) zur Aufbringung einer Bandspannung auf eine Schlaufe eines Umreifungsbandes, sowie
eine Reibschweisseinrichtung (10) zur Erzeugung einer Reibschweissverbindung an zwei übereinander liegenden Bereichen der Schlaufe des Umreifungsbandes,
und
einen aufladbaren Energiespeicher (15) zur Speicherung von Energie, insbesondere von elektrischer, mechanischer, elastischer oder potentieller Energie, die als Antriebsenergie zumindest für die Reibschweisseinrichtung zur Erzeugung einer Reibschweissverbindung freigebbar ist, aufweist
**gekennzeichnet,**
**durch** einen gemeinsamen Antrieb für die Spanneinrichtung (6) zur Erzeugung einer Spannbewegung, sowie für die Reibschweisseinrichtung (10) zur Erzeugung einer oszillierenden Reibschweissbewegung und für eine Überführungseinrichtung (19) zur Erzeugung einer Überführungsbewegung der Reibschweisseinrichtung (10) aus einer Ruheposition in eine Schweissposition.

2. Umreifungsvorrichtung nach Anspruch 1, **gekennzeichnet durch** eine Antriebswelle des nur einen Antriebs, die mit der Spanneinrichtung (6), der Reibschweisseinrichtung (10) und der Überführungseinrichtung (19) wirkverbindbar ist.

3. Umreifungsvorrichtung nach einem der vorhergehenden Ansprüche, **gekennzeichnet durch** Mittel, mit denen entweder eine Wirkverbindung zwischen dem nur einen Antrieb und der Spanneinrichtung (6) oder zwischen dem Antrieb und der Reibschweisseinrichtung (10) sowie mit der Überführungseinrichtung (19) erzeugbar ist.

4. Umreifungsvorrichtung nach zumindest einem der vorhergehenden Ansprüche, **dadurch gekennzeichnet, dass** bei unterschiedlichen Drehrichtungen des Antriebs Wirkverbindungen zu unterschiedlichen Funktionseinheiten der Umreifungsvorrichtung erzeugbar und aufhebbar sind, insbesondere zu den Funktionseinheiten Spanneinrichtung (6) und Reibschweisseinrichtung (10).

5. Umreifungsvorrichtung nach zumindest einem der vorhergehenden Ansprüche, **gekennzeichnet durch** Mittel **durch** die die Reibschweisseinrichtung (10) und die Überführungseinrichtung (19) bei der gleichen Drehrichtung des Antriebs antreibbar sind.

6. Umreifungsvorrichtung nach zumindest einem der vorhergehenden Ansprüche, **gekennzeichnet durch** einen Freilauf (36), der nur bei einer Drehrichtung des Antriebs zur Übertragung der Antriebsbewegung mit dem Antrieb wirkverbindbar ist, wobei bei dieser Drehrichtung die Reibschweißeinrichtung (10) und die Überführungseinrichtung (19) mit dem Freilauf wirkverbindbar sind.

7. Umreifungsvorrichtung nach zumindest einem der Ansprüche 4 bis 6, **dadurch gekennzeichnet, dass** im Kraftfluss zwischen dem Antrieb für die Reibschweißeinrichtung (10) und/oder für die Spanneinrichtung (6) zumindest ein Planetengetriebe (46) zur Drehzahlveränderung einer vom elektrischen Antrieb der Reibschweißeinrichtung (10) bereitgestellten Antriebsbewegung. angeordnet ist.

8. Umreifungsvonichtung nach zumindest einem der vorhergehenden Ansprüche, **dadurch gekennzeichnet, dass** im Kraftfluss zwischen dem Antrieb und einer mit dem Antrieb wirkverbindbaren Funktionseinheit ein Getriebe angeordnet ist, mit dem für die Antriebsbewegung ein Untersetztungsverhaltnis aus dem Bereich von 30:1 bis 100:1, vorzugsweise von 40:1 bis 80: 1 und besonders bevorzugt von 50:1 bis 70:1 erzielbar ist.

9. Umreifungsvorrichtung nach zumindest einem der vorhergehenden Ansprüche, **gekennzeichnet durch** ein Betätigungsmittel zur gemeinsamen Betätigung der Spanneinrichtung (6) und der Reibschweißeinrichtung (10), wodurch die Spanneinrichtung und die Reibschweißeinrichtung nacheinander in Gang setzbar sind.

10. Umreifungsvorrichtung nach Anspruch 9, **gekennzeichnet durch** ein Schaltmittel mit zumindest zwei Schaltzuständen, wobei bei dessen einem Schaltzustand die Spanneinrichtung und die Reibschweißeinrichtung gemeinsam und bei dessen zweiten Schaltzustand die Spanneinrichtung und Reibschweißeinrichtung getrennt voneinander betätigbar sind.

11. Umreifungsvorrichtung nach Anspruch 10, **dadurch gekennzeichnet, daß** mit dem Schaltmittel die Funktion des Betätigungsmittels veränderbar ist, insbesondere die beiden Schaltzustände des Schaltmittels auf das Betätigungsmittel übertragbar sind.

12. Umreifungsvorrichtung nach zumindest einem der vorhergehenden Ansprüche, **gekennzeichnet durch** einen bürstenlosen Gleichstrommotor (14) als gemeinsamer Antrieb.

13. Umreifungsvorrichtung nach zumindest einem der vorhergehenden Ansprüche, **dadurch gekennzeichnet, dass** die Reibschweisseinrichtung (10) mit einem Kniehebel (60) ersehen ist, der zwischen zwei Endpositionen schwenkbar ist, wobei eine Endposition des Kniehebels eine Reibschweissposition und die andere Endposition eine Ruheposition bestimmt, in der die Reibschweisseinrichtung nicht im Einsatz ist.

14. Umreifungsvorrichtung nach Anspruch 13, **gekennzeichnet durch** ein Planetengetriebe, das für Bewegung des Kniehebels von seiner Ruheposition in die Reibschweissposition eine Antriebsbewegung des elektrischen Antriebs zur Spanneinrichtung überträgt.

15. Umreifungsvorrichtung nach zumindest einem der vorhergehenden Ansprüche, **gekennzeichnet durch** einen drehzahlgesteuerten Spannzyklusses der Spanneinrichtung, während dem der elektrische Antrieb zumindest zeitweise mit unterschiedlichen Drehzahlen bei zumindest im wesentlichen konstantem Drehmoment betrieben wird.

## Claims

1. Mobile strapping apparatus (1) for strapping packed or packaged goods with a strapping band and having
a tensioning device (6) for applying tensioning to a loop of a strapping band, and
a friction-welding device (10) for producing a friction-welding connection at two regions of the loop of the strapping band that are located one above the other, and
a rechargeable energy store (15) for storing energy, in particular electrical, mechanical, elastic or potential energy, which is releasable as drive energy at least for the friction-welding device for producing a friction-welding connection,
**characterized**
**by** a common drive for the tensioning device (6) for producing a tensioning movement, and also for the friction-welding device (10) for producing an oscillating friction-welding movement and for a transferring device (19) for producing a transferring movement of the friction-welding device (10) from a rest position into a welding position.

2. Strapping apparatus according to Claim 1, **characterized by** a drive shaft of the only one drive, said drive shaft being operatively connectable to the tensioning device (6), the friction-welding device (10) and the transferring device (19).

3. Strapping apparatus according to either of the preceding claims, **characterized by** means by way of which either an operative connection between the only one drive and the tensioning device (6) or between the drive and the friction-welding device (10) and with the transferring device (19) is producible.

4. Strapping apparatus according to at least one of the preceding claims, **characterized in that** with different directions of rotation of the drive, operative Connections to different functional units of the strapping apparatus are producible and removable, in particular to the functional units of tensioning device (6) and friction-welding device (10).

5. Strapping apparatus according to at least one of the preceding claims, **characterized by** means by way of which the friction-welding device (10) and the transferring device (19) are drivable with the same direction of rotation of the drive.

6. Strapping apparatus according to at least one of the preceding claims, **characterized by** a freewheel (36) which is operatively connectable to the drive only in the case of a direction of rotation of the drive for transferring the drive movement, wherein with this direction of rotation the friction-welding device (10) and the transferring device (19) are operatively connectable to the freewheel.

7. Strapping apparatus according to at least one of Claims 4 to 6, **characterized in that** at least one planetary gear mechanism (46) for changing the speed of a drive movement provided by the electric drive of the friction-welding device (10) is arranged in the flux of force between the drive for the friction-welding device (10) and/or for the tensioning device (6).

8. Strapping apparatus according to at least one of the preceding claims, **characterized in that** in the flux of force between the drive and a functional unit that is operatively connectable to the drive there is arranged a gear mechanism by way of which a reduction gear ratio in the range of 30:1 to 100:1, preferably of 40:1 to 80:1 and particularly preferably of 50:1 to 70:1 is achievable for the drive movement.

9. Strapping apparatus according to at least one of the preceding claims, **characterized by** an actuating means for jointly actuating the tensioning device (6) and the friction-welding device (10), as a result of which the tensioning device and the friction-welding device are settable successively into operation.

10. Strapping apparatus according to Claim 9, **characterized by** a switching means having at least two switching states, wherein in the one switching state thereof the tensioning device and the friction-welding device are actuable jointly and in the second switching state thereof the tensioning device and the friction-welding device are actuable separately from one another.

11. Strapping apparatus according to Claim 10, **characterized in that** the function of the actuating means is changeable, in particular the two switching states of the switching means are transmittable to the actuating means, by way of the switching means.

12. Strapping apparatus according to at least one of the preceding claims, **characterized by** a brushless DC motor (14) as common drive.

13. Strapping apparatus according to at least one of the preceding claims, **characterized in that** the friction-welding device (10) is provided with a toggle lever (60) which is pivotable between two end positions, wherein one end position of the toggle lever determines a friction-welding position and the other end position determines a rest position in which the friction-welding device is not in use.

14. Strapping apparatus according to Claim 13, **characterized by** a planetary gear mechanism which, for a movement of the toggle lever from its rest position into the friction-welding position, transmits a drive movement of the electric drive to the tensioning device.

15. Strapping apparatus according to at least one of the preceding claims, **characterized by** a speed-controlled tensioning cycle of the tensioning device, during which the electric drive is operated at least periodically at different speeds with an at least substantially constant torque.

## Revendications

1. Dispositif de cerclage mobile (1) pour le cerclage de produit emballé avec une bande de cerclage, qui présente
un dispositif de tensionnement (6) pour appliquer une tension de bande à une boucle d'une bande de cerclage, et
un dispositif de soudage par friction (10) pour produire une liaison par soudage par friction sur deux régions se chevauchant de la boucle de la bande de cerclage,
et
un accumulateur d'énergie rechargeable (15) pour accumuler de l'énergie, en particulier de l'énergie électrique, mécanique, élastique ou potentielle, qui peut être libérée sous forme d'énergie d'entraînement au moins pour le dispositif de soudage par friction pour produire une liaison par soudage par friction,
**caractérisé par**
un entraînement commun pour le dispositif de tensionnement (6) pour produire un mouvement de tensionnement, ainsi que pour le dispositif de soudage par friction (10) pour produire un mouvement oscillant de soudage par friction et pour un dispositif de transfert (19) pour produire un mouvement de transfert du dispositif de soudage par friction (10) d'une position de repos à une position de soudage.

2. Dispositif de cerclage selon la revendication 1, **caractérisé par** un arbre d'entraînement de l'entraînement unique, qui peut être amené en liaison fonctionnelle avec le dispositif de tensionnement (6), le dispositif de soudage par friction (10) et le dispositif de transfert (19).

3. Dispositif de cerclage selon l'une quelconque des revendications précédentes, **caractérisé par** des moyens avec lesquels peut être produite une liaison fonctionnelle soit entre l'entrainement unique et le dispositif de tensionnement (6) soit entre l'entraînement et le dispositif de soudage par friction (10) ainsi que le dispositif de transfert (19).

4. Dispositif de cerclage selon au moins l'une quelconque des revendications précédentes, **caractérisé en ce que** dans le cas de sens de rotation différents de l'entraînement, des liaisons fonctionnelles à différentes unités fonctionnelles du dispositif de cerclage peuvent être créées et supprimées, notamment aux unités fonctionnelles constituées par le dispositif de tensionnement (6) et le dispositif de soudage par friction (10).

5. Dispositif de cerclage selon au moins l'une quelconque des revendications précédentes, **caractérisé par** des moyens qui permettent d'entraîner le dispositif de soudage par friction (10) et le dispositif de transfert (19) en cas de sens de rotation identique de l'entraînement.

6. Dispositif de cerclage selon au moins l'une quelconque des revendications précédentes, **caractérisé par** une roue libre (36) qui ne peut être amenée en liaison fonctionnelle avec l'entraînement que dans un sens de rotation de l'entraînement pour le transfert du mouvement d'entraînement, le dispositif de soudage par friction (10) et le dispositif de transfert (19) pouvant être amenés en liaison fonctionnelle avec la roue libre dans ce sens de rotation.

7. Dispositif de cerclage selon au moins l'une quelconque des revendications 4 à 6, **caractérisé en ce que** dans le flux de forces entre l'entraînement pour le dispositif de soudage par friction (10) et/ou pour le dispositif de tensionnement (6) est disposé au moins un engrenage planétaire (46) pour faire varier la vitesse de rotation d'un mouvement d'entraînement fourni par l'entraînement électrique du dispositif de soudage par friction (10).

8. Dispositif de cerclage selon au moins l'une quelconque des revendications précédentes, **caractérisé en ce qu'**un engrenage est disposé entre l'entraînement et une unité fonctionnelle pouvant être amenée en liaison fonctionnelle avec l'entraînement, avec lequel engrenage on peut obtenir pour le mouvement d'entraînement un rapport de démultiplication dans la plage de 30:1 à 100:1, de préférence de 40:1 à 80:1, et particulièrement préférablement de 50:1 à 70:1.

9. Dispositif de cerclage selon au moins l'une quelconque des revendications précédentes, **caractérisé par** un moyen d'actionnement pour l'actionnement commun du dispositif de tensionnement (6) et du dispositif de soudage par friction (10), de sorte que le dispositif de tensionnement et le dispositif de soudage par friction puissent être actionnés l'un après l'autre.

10. Dispositif de cerclage selon la revendication 9, **caractérisé par** un moyen de commutation avec au moins deux états de commutation, dans lequel, dans un état de commutation, le dispositif de tensionnement et le dispositif de soudage par friction peuvent être actionnés ensemble et dans le deuxième état de commutation, le dispositif de tensionnement et le dispositif de soudage par friction peuvent être actionnés séparément l'un de l'autre.

11. Dispositif de cerclage selon la revendication 10, **caractérisé en ce qu'**avec le moyen de commutation, la fonction du moyen d'actionnement peut être modifiée, notamment les deux états de commutation du moyen de commutation peuvent être transmis au moyen d'actionnement.

12. Dispositif de cerclage selon au moins l'une quelconque des revendications précédentes, **caractérisé par** un moteur à courant continu sans balais (14) servant d'entraînement commun.

13. Dispositif de cerclage selon au moins l'une quelconque des revendications précédentes, **caractérisé en ce que** le dispositif de soudage par friction (10) est pourvu d'une genouillère (60) qui peut être pivotée entre deux positions d'extrémité, une position d'extrémité de la genouillère définissant une position de soudage par friction et l'autre position d'extrémité définissant une position de repos dans laquelle le dispositif de soudage par friction n'est pas utilisé.

14. Dispositif de cerclage selon la revendication 13, **caractérisé par** un engrenage planétaire qui, pour le mouvement de la genouillère de sa position de repos à la position de soudage par friction, transmet un mouvement d'entraînement de l'entraînement électrique au dispositif de tensionnement.

15. Dispositif de cerclage selon au moins l'une quelconque des revendications précédentes, **caractérisé par** un cycle de tensionnement à vitesse de rotation commandée du dispositif de tensionnement, pendant lequel l'entraînement électrique est entraîné au moins temporairement avec des vitesses de rotation différentes pour un couple au moins essentiellement constant.
